# EUROPÄISCHE PATENTSCHRIFT

(11) **EP 0 119 582 B1**
(45) Veröffentlichungstag und Bekanntmachung des Hinweises auf die Patenterteilung: **18.06.1986**
(21) Anmeldenummer: 84102717.0
(22) Anmeldetag: 13.03.1984
(51) Int. Cl.: A61H 33/02

(54) **Luftreguliervorrichtung für die Einlassdüsen einer Whirlpool-Wanne**
Air-regulating device for a whirpool bath jet nozzle
Dispositif de régulation de l'air pour la buse d'injection d'une baignoire à tourbillonnement d'eau

(30) Priorität: 18.03.1983 DE 3309760
(43) Veröffentlichungstag der Anmeldung: 26.09.1984
(73) Patentinhaber: Firma Franz Viegener II, D-57439 Attendorn (DE)
(72) Erfinder: Viegener, Walter, D-5952 Attendorn (DE)
(74) Vertreter: Stracke, Alexander, Dipl.-Ing.

## Beschreibung

Die Erfindung bezieht sich auf eine Luftreguliervorrichtung für die mit einem Injektor ausgestatteten Einlaßdüsen einer Whiripool-Wanne, mit einer mit einem Luftdurchlaß ausgerüsteten, drehbar an einem an der Wanne festlegbaren Gehäuse gelagerten Regulierscheibe, wobei der Wanne eine Wasser aus der Wanne absaugende und zu den Injektoren fördernde Umwälzpumpe zugeordnet ist, die mittels eines einen handbetätigten Kolben aufweisenden Pneumatikschalters betätigbar ist.

Das Ein- und Ausschalten der Umwälzpumpe einer Whirlpool-Wanne erfolgt aus sicherheitstechnischen Gründen mittels eines Pneumatikschalters. Durch Betätigen eines in einer Zylinderkammer gleitbar gelagerten Kolbens wird die in der Zylinderkammer des Schalters vorhandene Luft komprimiert. Der dadurch entstehende Luftimpuls wird durch eine Schlauchleitung weitergeführt und betätigt den Schalter der Umwälzpumpe.

Zur Luftmengenregulierung der an den Wannenseiten eingebrachten Einlaßdüsen, durch die ein Wasser-Luft-Gemisch in die Wanne eingeführt wird, wird an jeder Wannenseite eine Reguliervorrichtung benötigt, um den Einlaßdüsen die erforderliche Luft zuzuführen, damit die Strahlintensität der Einlaßdüsen unabhängig voneinander gesteuert werden kann.

Bei den bekannten Reguliervorrichtungen wird die Luftmenge durch Auf- und Zudrehen einer Regulierkappe geregelt und dem Mischgehäuse der Einlaßdüse zugeführt. Im Mischgehäuse wird nach dem Injektorprinzip durch den aus dem Injektor austretenden Wasserstrahl die zugeführte Luft angesaugt und je nach Stellung der Regulierkappen eine unterschiedliche Strahlintensität der Einlaßdüsen erreicht.

Die Anordnung der beschriebenen Betätigungs- und Reguiiervorrichtungen erfordert mehrere Durchbrüche am oberen Wannenrand und ist konstruktiv durch die Vielzahl der Einzelteile sehr Aufwendig.

Da die Installation der genannten Vorrichtungen nicht in jedem Fall an Wannenrand erfolgen kann, muß ggf. die Installation in dem der Wanne benachbart liegenden Mauerwerk erfolgen. Da zum Teil die flexiblen Anschlußleitungen tief in das Mauerwerk verlegt werden müssen, besteht die Gefahr des Abknickens dieser Anschlußleitungen.

Der Erfindung liegt die Aufgabe zugrunde, die Luftreguliervorrichtung und den Pneumatikschalter für die Umwälzpumpe so anzuordnen und auszubilden. daß sie zu einer Baueinheit zusammengefaßt werden können, die in einem Durchbruch des Wannenrandes festgelegt wird.

Diese Aufgabe wird nach der Erfindung bei einer Luftreguliervorrichtung der eingangs genannten Art dadurch gelöst, daß der Kolben des Pneumatikschalters in einer Kammer des Gehäuses der Luftreguliervorrichtung gleitbar gelagert und mittels einer luftumströmten Scheibe betätigbar ist, die in allen Betriebslagen mit Abstand den Luftdurchlaß der Regulierscheibe abdeckt. Beim Gegenstand der Erfindung weisen die Luftreguliervorrichtung und der Pneu'matikschalter zur Betätigung der Umwälzpumpe ein gemeinsamens Gehäuse auf, so daß eine einfache Montage dieser Baueinheit gegeben ist.

Bei einer vorteilhaften Ausführungsform dieser Baueinheit ist das Gehäuse mit einem in der Längsachse liegenden und einem im rechten Winkel dazu sich erstreckenden Stutzen ausgerüstet. Diese Stutzen weisen Kanäle auf, die mit dem Kompressionsbereich des Pneumatikschalters verbunden sind. Die Stutzen sind mit einem Außengewinde versehen, auf das eine Verschlußkappe oder eine Anschlußtülle geschraubt werden kann. Nach den örtlichen Gegebenheiten kann von dem Monteur entschieden werden, ob er den einen oder den anderen Anschlußstutzen verwenden will, um den Schlauch anzuschließen, durch den der im Pneumatikschalter erzeugte Luftimpuls zu dem Schalter der Umwälzpumpe geleitet wird.

Weitere Merkmale der Erfindung ergeben sich aus den Unteransprüchen und der folgenden Beschreibung einer vorteilhaften beispielsweisen in den Zeichnungen dargestellten Ausführungsform.

Es zeigen :
Figur 1 die aus der Luftreguliervorrichtung und dem Pneumatikschalter der Umwälzpumpe bestehende Baueinheit im Grundriß,
Figur 2 einen Schnitt nach der Linie II in Figur 1,
Figur 3 die Baueinheit im Aufriß und
Figur 4 einen Schnitt nach der Linie IV-IV in Figur 3.

Die aus der Luftreg-uliervorrichtung und dem Pneumatikschalter für die Umwälzpumpe bestehende Baueinheit weist ein Gehäuse 1 auf, das mit einem Befestigungsflansch 2 ausgerüstet ist, der sich an dem Rand eines Durchbruchs in der Wanne 3 abstützt. Der Befestigungsflansch ist ringförmig ausgebildet und weist eine umlaufende nach außen geöffnete Nut auf, in der ein elastischer Ring 4 festgelegt ist. Dieser elastische Ring greift in eine Ringnut einer Regulierscheibe 5, die durch den elastischen Ring 4 an dem Befestigungsflansch 2 gehalten wird, jedoch drehbar gelagert ist. Die Regulierscheibe 5 ist mit einem nierenförmigen Luftdurchlaß 6 ausgerüstet, der in den Bereich eines oder zweier Einströmöffnungen der im Gehäuse vorgesehe- . nen Luftkanäle 7 und 8 gebracht werden kann, die im Querschnitt ebenfalls nierenförmig sind. Der sich an den Befestigungsflansch 2 anschließende Gehäuseteil ist mit einem Außengewinde 9 versehen, auf das eine Mutter 10 geschraubt ist, durch die das Gehäuse am Rand des Durchbruches der Wanne 3 festgelegt wird. Auf den hinteren Teil des Gehäuses wi.rd in dem dargestellten Ausführungsbeispiel ein Anschlu- ßstuck 11 geschoben, das der Kontur des hinteren Gehäuseteils angepaßt ist und formschlüssig an dem Gehäuseteil festgelegt wird. Das Anschlußstück 11 wird zusätzlich über einen Kleber mit dem hinteren Gehäuseteil fest verbunden.

Das Anschlußstück weist Anschlußmuffen 12 auf, in denen die Enden der zum Mischgehäuse der Einlaßdüsen führenden Luftleitungen festgelegt werden. Aus der Figur 4 ergibt sich, daß die Luftkanäle 7 und 8 in die Anschlußmuffen 12 einmünden.

Im mittleren Bereich des Gehäuses ist eine Zylinderkammer 13 vorgesehen, in der ein Kolben 14 entgegen der Wirkung einer Feder 15 gleitbar gelagert ist. Dieser Kolben wird mittels einer Scheibe 16 betätigt, die in einer zylindrischen, nach außen geöffneten Ausnehmung 17 der Regulierscheibe 5 angeordnet ist. Zwischen dem Rand der Scheibe 16 und der Ringfläche 18 der Ausnehmung ist ein ringförmiger Luftspalt vorgesehen, so daß die Scheibe 16 in allen Betriebslagen luftumströmt ist. Sofern der Luftdurchlaß der Regulierscheibe 5 im Bereich der Einströmöffnungen der Luftkanäle 7 und 8 liegt, kann in jeder Betriebslage der Scheibe 16 Luft in die Kanäle 7 und 8 einströmen.

Um die Betätigung der Regulierscheibe 5 zu vereinfachen, ist diese mit Griffmulden 19 ausgerüstet.

Von der zylindrischen Kammer 13 führt ein Kanal 20 bis zum äußeren Ende eines Stutzens 21, der mit einem Außengewinde versehen ist und auf den in dem Ausführungsbeispiel nach der Figur 4 eine Anschlußtülle 22 für eine zum Betätigungsschalter der Umwälzpumpe führende Leitung 23 geschraubt ist. Aus der Figur 2 ergibt sich, daß das Gehäuse mit einem weiteren Stutzen 24 versehen ist, der in einem rechten Winkel zu dem Stutzen 21 sich erstreckt und mit einem Kanal 25 ausgerüstet ist, der in den Kanal 20 einmündet. Der Stutzen 24 der ebenfalls mit einem Außengewinde versehen ist, wird in dem Ausführungsbeispiel nach der Figur 2 durch eine Verschlußkappe 26 verschlossen. Die Verschlußkappe 26 und die Anschlußtülle 22 können ausgetauscht werden, je nachdem an welchen Stutzen die zum Betätigungsschalter der Umwälzpumpe führende Leitung 23 angeschlossen werden soll.

## Patentansprüche

1. Luftreguliervorrichtung für die mit einem Injektor ausgestatteten Einlaßdüsen einer Whirlpoolwanne (3), mit einer mit einem Luftdurchlaß (6) ausgerüsteten, drehbar an einem an der Wanne (3) festlegbaren Gehäuse (1) gelagerten Regulierscheibe (5), wobei der Wanne (3) eine Wasser aus der Wanne absaugende und zu den Injektoren fördernde Umwälzpumpe zugeordnet ist, die mittels eines einen handbetätigten Kolben (14) aufweisenden Pneumatikschalters betätigbar ist, dadurch gekennzeichnet, daß der Kolben (14) in einer Zylinderkammer (13) des Gehäuses (1) der Luftreguliervorrichtung gleitbar gelagert und mittels einer luftumströmten Scheibe (16) betätigbar ist, die in allen Betriebslagen mit Abstand den Luftdurchlaß (6) der Regulierscheibe (5) abdeckt.

2. Luftreguliervorrichtung nach Anspruch 1, dadurch gekennzeichnet, daß das Gehäuse (1) einen in der Längsachse liegenden und einen im rechten Winkel dazu sich erstreckenden, mit einem mit dem Kompressionsbereich des Pneumatikschalters verbundenen Kanal versehenen Stutzen (21, 24) aufweist.

3. Luftreguliervorrichtung nach Anspruch 2, dadurch gekennzeichnet, daß die Stutzen mit einem Außengewinde versehen sind, auf das eine Verschlußkappe (26) oder eine Anschlußtülle (22) schraubbar sind.

4. Luftreguliervorrichtung nach einem der vorhergehenden Ansprüche, dadurch gekennzeichnet, daß die Regulierscheibe (5) eine zylindrische, nach außen geöffnete Ausnehmungs (17) aufweist, in der die Scheibe (16) angeordnet ist, wobei der Scheibenrand und die Ringfläche (18) der Ausnehmung einen ringförmigen Luftspalt begrenzen.

5. Luftreguliervorrichtung nach Anspruch 1, dadurch gekennzeichnet, daß die Regulierscheibe (5) einen nierenförmigen Luftdurchlaß (6) aufweist und das Gehäuse mit zwei mit einem nierenförmigen Querschnitt versehene Luftkanäle ausgerüstet ist, die in Anschlußmuffen (12) einmünden.

6. Luftreguliervorrichtung nach Anspruch 5, dadurch gekennzeichnet, daß die Anschlußmuffen (12) Teile eines aus Kunststoff gefertigten, mit dem Gehäuse (1) verklebten Anschlußstückes (11) sind.

7. Luftreguliervorrichtung nach Anspruch 6, dadurch gekennzeichnet, daß das Anschlußstück (11) auf den hinteren Teil des Gehäuses (1) geschoben und formschlüssig festgelegt ist.

## Claims

1. An air regulating apparatus for the inlet nozzles of a whirlpool bath (3), said inlet nozzles being provided with an injector, comprising a regulating disc (5) which is provided with an air opening (6) and which is mounted rotatably on a housing (1) which can be fixed to the bath (3), wherein associated with the bath (3) is a circulating pump for sucking water out of the bath and conveying it to the injectors, which circulating pump can be actuated by means of a pneumatic switch having a hand-actuated piston (14), characterised in that the piston (14) is mounted slidably in a cylinder chamber (13) of the housing (1) of the air regulating apparatus and can be actuated by means of a disc (16) around which flows air and which in all operative positions cover the air opening (6) of the regulating disc (5), at a spacing thereform.

2. An air regulating apparatus according to claim 1 characterised in that the housing (1) has a connection (21, 24) which is disposed on the longitudinal axis thereof and which extends at a right angle thereto and which is provided with a duct communicating with the compression region of the pneumatic switch.

3. An air regulating apparatus according to claim 2 characterised in that the connections are each provided with a male screwthread on to which a closure cap (26) or a connecting nozzle (22) can be screwed.

4. An air regulating apparatus according to one of the preceding claims characterised in that the regulating disc (5) has a cylindrical, outwardly open recess (17) in which the disc (16) is arranged, wherein the edge of the disc and the annular surface (18) of the recess define an annular air gap.

5. An air regulating apparatus according to claim 1 characterised in that the regulating disc (5) has a reniform air opening (6) and the housing is provided with two air ducts of reniform cross- section, which open into connecting sockets (12).

6. An air regulating apparatus according to claim 5 characterised in that the connecting sockets (12) are part of a connecting portion (11) which is made from plastics material and which is glued to the housing (1).

7. An air regulating apparatus according to claim 6 characterised in that the connecting portion is pushed on to the rearward part of the housing (1) and positively fixed in position.

## Revendications

1. Dispositif de régulation d'air pour les buses d'alimentation, équipées d'un injecteur, d'une baignoire (3) à bain tourbillonnant, avec un disque de régulation (5) présentant un passage d'air (6) et monté rotatif sur un boîtier (1) qui peut être fixé sur la baignoire (3), la baignoire (3) étant équipée d'une pompe de circulation aspirant de l'eau dans la baignoire et la refoulant vers les injecteurs, qui peut être actionnée au moyen d'un interrupteur pneumatique à commande manuelle, présentant un piston (14), caractérisé par le fait que le piston (14) est monté coulissant dans une chambre de cylindre (13) du boîtier (1) du dispositif de régulation d'air, et est actionné au moyen d'un disque (16) autour duquel circule de l'air et qui, à toutes les positions de fonctionnement, recouvre à distance le passage d'air (6) du disque de régulation (5).

2. Dispositif de régulation d'air selon la revendication 1, caractérisé par le fait que le boîtier (1) présente une tubulure (21) située dans l'axe longitudinal et une tubulure (24) s'étendant à angle droit de la précédente et munie d'un conduit relié à la zone de compression de l'interrupteur pneumatique.

3. Dispositif de régulation d'air selon la revendication 2, caractérisé par le fait que les tubulures sont munies d'un filetage extérieur sur lequel peuvent être vissés un bouchon de fermeture (26) ou une douille de raccordement (22).

4. Dispositif de régulation d'air selon une des revendications précédentes, caractérisé par le fait que le disque de régulation (5) présente un évidement (17) cylindrique, ouvert vers l'extérieur, dans lequel est disposé le disque (16), le bord de ce dernier définissant avec la face annulaire (18) de l'évidement une fente de passage d'air de forme annulaire.

5. Dispositif de régulation d'air selon la revendication 1, caractérisé par le fait que le disque de régulation (5) présente un passage d'air (6) en haricot, et que le boîtier est muni de deux conduits d'air présentant une section en haricot, qui débouchent dans des manchons de raccordement (12).

6. Dispositif de régulation d'air selon la revendication 5, caractérisé par le fait que les manchons de raccordement (12) sont des parties d'un raccord (11) en matière plastique assemblé au boîtier (1) par collage,

7. Dispositif de régulation d'air selon la revendication 6, caractérisé par le fait que le raccord (11) est enfilé sur la partie arrière du boîtier (1), et fixé en position par complémentarité de forme.
